# FASCICULE DE BREVET EUROPEEN

(11) **EP 3 089 171 B1**
(45) Date de publication et mention de la délivrance du brevet: **13.12.2017**
(21) Numéro de dépôt: 16166925.4
(22) Date de dépôt: 25.04.2016
(51) Int. Cl.: H01B 7/08, H01B 7/40

(54) **LIGNE D'ALIMENTATION ÉLECTRIQUE PLATE, RÉSEAU D'ALIMENTATION ET PROCÉDÉ DE FABRICATION ASSOCIÉS**
FLACHE STROMVERSORGUNGSLEITUNG, ENTSPRECHENDES VERSORGUNGSNETZ UND ENTSPRECHENDES HERSTELLUNGSVERFAHREN
FLAT POWER SUPPLY LINE, ASSOCIATED SUPPLY NETWORK AND MANUFACTURING METHOD

(30) Priorité: 27.04.2015 FR 1553738
(43) Date de publication de la demande: 02.11.2016
(73) Titulaire: Llopart, Joseph, 31140 Fonbeauzard (FR)
(72) Inventeur: Llopart, Joseph, 31140 Fonbeauzard (FR)
(74) Mandataire: Gevers & Orès

(56) Documents cités:
- BE-A- 720 177
- DE-A1- 3 419 579

## Description

### 1. Domaine technique de l'invention

L'invention concerne une ligne d'alimentation électrique, un réseau d'alimentation électrique comprenant une telle ligne d'alimentation et un procédé de fabrication d'une telle ligne d'alimentation. En particulier, l'invention concerne une ligne d'alimentation électrique destinée à un réseau d'alimentation domestique.

### 2. Arrière-plan technologique

Les lignes d'alimentation électrique sont généralement formées par des câbles électriques en cuivre cylindriques, c'est-à-dire ayant une section circulaire, chaque câble étant entouré d'une gaine isolante en plastique. Ces câbles sont fréquemment utilisés pour des raisons de coût faible, et de résistance mécanique relativement importante pour une utilisation courante.

Néanmoins, ils présentent plusieurs inconvénients, notamment lors de leur utilisation dans un réseau d'alimentation domestique, par exemple dans un appartement ou une maison. Notamment, le volume occupé par le câble cylindrique engendre des problèmes d'installation, de sécurité et d'esthétique. Par exemple, lors de l'installation des câbles sur des parois telles que des murs, le câble doit être fermement fixé pour éviter tout risque d'arrachage volontaire ou accidentel présentant des risques de sécurité. Les gaines isolantes en plastique peuvent donc être abimées et le cuivre devenir apparent. Ces risques sont accentués au niveau d'installations sur plusieurs parois formant des angles droits, le rayon de courbure du câble entraînant la formation d'un espace vide entre le câble et la paroi amplifiant lesdits risques. Ces inconvénients entraînent des difficultés d'installation de câbles pour former un réseau d'alimentation électrique. Pour résoudre ces problèmes de sécurité, les câbles sont soit solidement fixés, soit installés à l'intérieur des murs ou dans des gouttières, ce qui rend difficile toute modification de l'installation qui nécessiterait de lourds travaux.

De plus, la forme du câble et la présence de la gaine isolante autour du câble réduisent la vitesse refroidissement du câble, notamment au niveau de l'axe du câble où la matière est compacte.

Enfin, l'utilisation de cuivre dans le câble rend celui-ci non-adapté à l'utilisation à proximité de denrées alimentaires (dans un réfrigérateur, à proximité d'un plan de travail, etc.), notamment du fait de l'oxydation du cuivre.

Le document DE 34 19 579 A1 décrit un câble plat consistant en un support flexible et des conducteurs connectés à ce support.

Il existe donc un besoin pour l'Homme du métier de disposer de lignes d'alimentation plus pratiques à installer et utiliser.

### 1. Objectifs de l'invention

L'invention vise à pallier au moins certains des inconvénients des lignes d'alimentation connues.

En particulier, l'invention vise aussi à fournir, dans au moins un mode de réalisation de l'invention, une ligne d'alimentation permettant une installation facile d'un réseau d'alimentation électrique.

L'invention vise aussi à fournir, dans au moins un mode de réalisation, une ligne d'alimentation permettant un refroidissement rapide de ses composants.

L'invention vise aussi à fournir, dans au moins un mode de réalisation de l'invention, une ligne d'alimentation adaptée à un usage à proximité de denrées alimentaires.

L'invention vise aussi à fournir, dans au moins un mode de réalisation de l'invention, une ligne d'alimentation adaptée pour être repositionnable.

### 2. Exposé de l'invention

Pour ce faire, l'invention concerne une ligne d'alimentation électrique, comprenant :
- deux conducteurs,
- un revêtement isolant, protégeant les conducteurs,
- les conducteurs sont chacun formés d'un ruban plat en aluminium,
- le revêtement isolant est formé d'une première bande plane et d'une deuxième bande plane, la première bande plane et la deuxième bande plane prenant en sandwich les conducteurs,
- la première bande plane comprend en outre une couche adhésive de sorte à pouvoir coller la ligne d'alimentation sur un support,
caractérisée en ce qu'elle comprend au moins une bandelette de protection, disposée entre chaque conducteur et la deuxième bande plane dudit revêtement isolant.

Une ligne d'alimentation selon l'invention est donc composée d'éléments plats superposés qui permettent d'obtenir une ligne d'alimentation plate, pouvant être installée facilement et présentant un encombrement faible lorsqu'elle est collée sur un support. La ligne d'alimentation présente donc une sécurité accrue, due à la réduction des risques d'arrachage de la ligne du fait de sa forme plate, ainsi qu'une esthétique et une discrétion améliorée. La ligne d'alimentation peut ainsi par exemple être recouverte facilement de peinture, d'une tapisserie ou de carrelage.

De plus, le fait que la ligne d'alimentation soit composée uniquement d'éléments plats permet de faciliter la découpe de celle-ci. En effet, si l'épaisseur de la ligne d'alimentation est suffisamment faible, la ligne d'alimentation peut être découpée à l'aide de ciseaux ou d'un cutter. De préférence, la ligne d'alimentation présente une épaisseur inférieure à 1 mm.

La ligne d'alimentation découpée à la longueur souhaitée peut ainsi être connectée à un appareil électrique nécessitant une alimentation, soit directement si l'appareil est adapté, soit via une conversion, par exemple vers un câble cylindrique classique ou par la connexion de la ligne d'alimentation à une prise électrique sur laquelle sera branché l'appareil électrique.

Les rubans plats formant les conducteurs transmettent le courant avec une efficacité semblable aux câbles cylindriques classiques, mais disposent d'une plus grande surface de refroidissement que lesdits câbles cylindriques. De préférence, la largeur des conducteurs est au minimum de 8 mm.

De plus, chaque conducteur est protégé de la deuxième bande plane par la bandelette de protection, dont le matériau peut être choisi spécialement pour interagir le moins possible avec les conducteurs. En outre, dans une variante de l'invention où la deuxième bande plane est reliée à la première bande plane par exemple par de la colle, la bandelette de protection permet d'éviter que les conducteurs soient en contact avec cette colle et donc de réduire les risques de dégradations.

Avantageusement, une ligne d'alimentation selon l'invention comprend une bandelette de protection par conducteur, chaque bandelette étant disposée entre un conducteur et la deuxième bande plane et étant de même largeur que ce conducteur.

Avantageusement et selon l'invention, la couche adhésive est une couche adhésive repositionnable.

Selon cet aspect de l'invention, la ligne d'alimentation est ainsi repositionnable, permettant ainsi la mise en place et la modification rapide et facile d'un réseau d'alimentation.

Avantageusement et selon l'invention, la deuxième bande plane est translucide.

Selon cet aspect de l'invention, les conducteurs sont ainsi visibles à travers la deuxième bande plane, ce qui facilite les opérations de pose de la ligne d'alimentation, notamment au niveau des découpes et des connexions des lignes d'alimentation aux appareils à alimenter.

L'invention concerne également un réseau d'alimentation caractérisé en ce qu'il comprend au moins une ligne d'alimentation selon l'invention reliée d'une part à une source d'alimentation électrique et d'autre part à une prise électrique.

Un réseau d'alimentation selon l'invention permet donc de relier un appareil électrique à une source d'alimentation via un réseau électrique comprenant des lignes d'alimentation selon l'invention, permettant ainsi une installation aisée et une sécurité accrue.

De préférence, au moins une ligne d'alimentation et une prise électrique à laquelle la ligne d'alimentation est reliée sont repositionnables, permettant ainsi de reconfigurer à volonté le réseau électrique, afin de satisfaire à un besoin temporaire ou permanent d'alimentation électrique dans une zone particulière d'une habitation par exemple.

L'invention concerne également un procédé de fabrication d'une ligne d'alimentation électrique, caractérisé en ce qu'il comprend :
- une étape de dépôt de rubans plats en aluminium sur une première bande plane, lesdits rubans plats formant ainsi deux conducteurs,
- une étape de recouvrement des conducteurs par au moins une bandelette de protection,
- une étape de prise en sandwich des deux conducteurs et de chaque bandelette par la première et une deuxième bande plane, la première bande plane et la deuxième bande plane formant ainsi un revêtement isolant.

L'invention concerne également une ligne d'alimentation, un réseau d'alimentation et un procédé de fabrication caractérisés en combinaison par tout ou partie des caractéristiques mentionnées ci-dessus ou ci-après.

### 5. Liste des figures

D'autres buts, caractéristiques et avantages de l'invention apparaîtront à la lecture de la description suivante donnée à titre uniquement non limitatif et qui se réfère aux figures annexées dans lesquelles :
- la figure 1 est une vue schématique partielle d'une ligne d'alimentation selon un mode de réalisation de l'invention,
- la figure 2 est une vue schématique en coupe selon X-X d'une ligne d'alimentation selon le mode de réalisation de la figure 1,
- la figure 3 est une vue schématique d'un réseau d'alimentation selon un mode de réalisation de l'invention.

### 6. Description détaillée d'un mode de réalisation de l'invention

Les réalisations suivantes sont des exemples. Bien que la description se réfère à un ou plusieurs modes de réalisation, ceci ne signifie pas nécessairement que chaque référence concerne le même mode de réalisation, ou que les caractéristiques s'appliquent seulement à un seul mode de réalisation. De simples caractéristiques de différents modes de réalisation peuvent également être combinées pour fournir d'autres réalisations. Sur les figures, les échelles et les proportions ne sont pas strictement respectées et ce, à des fins d'illustration et de clarté.

La figure 1 représente schématiquement une ligne 10 d'alimentation électrique selon un mode de réalisation de l'invention. La ligne 10 d'alimentation comprend deux conducteurs 12a, 12b, disposés sur une première bande 14 plane. Les conducteurs 12a, 12b sont chacun formés d'un ruban plat en aluminium s'étendant sur toute la longueur de la ligne 10 d'alimentation. La présence de deux conducteurs 12a, 12b permet de former un circuit fermé entre une source d'alimentation et un appareil électrique (non représenté) à alimenter.

Les rubans plats des conducteurs 12a, 12b sont en aluminium, permettant ainsi une utilisation de la ligne 10 d'alimentation à proximité de denrées alimentaires sans risquer de contaminer celles-ci, contrairement au cuivre qui s'oxyde facilement et n'est donc pas adapté. La ligne 10 d'alimentation peut ainsi être facilement installée dans une cuisine par exemple, au niveau d'un plan de travail.

Le fait que les rubans soient plats permet en outre un refroidissement plus efficace des conducteurs 12a, 12b, par rapport à un câble de l'art antérieur dont la forme entraine une difficulté de refroidissement du fait de la concentration de la masse du câble.

Sur le mode de réalisation représenté sur la figure 1, les conducteurs 12a, 12b sont chacun recouverts d'une bandelette de protection 16a, 16b sur toute leur longueur. Les bandelettes 16a, 16b de protection sont par exemple en plastique et présentent des caractéristiques permettant de limiter la dégradation des conducteurs 12a, 12b. Les parties hachurées représentent, une partie des conducteurs 12a, 12b n'étant pas recouverte de bandelettes de protection. Cette partie est située au bout d'une ligne de transmission et est adaptée pour être connectée à d'autres éléments électriques, tel que par exemple des prises électriques, comme décrit plus loin en référence avec la figure 3.

Les conducteurs 12a, 12b et les bandelettes 16a, 16b de protection sont pris en sandwich par la première bande 14 plane et une deuxième bande plane, représentée en référence avec la figure 2, la première bande 14 plane et la deuxième bande plane formant un revêtement isolant, permettant de protéger les conducteurs 12a, 12b de l'environnement extérieur (corrosion, découpe accidentelle, etc.) et l'environnement extérieur des conducteurs 12a, 12b, du fait du passage d'électricité dans les conducteurs 12a, 12b lorsque que la ligne 10 d'alimentation alimente un appareil électrique. La deuxième bande plane recouvrant les conducteurs 12a, 12b et les bandelettes 16a, 16b de protection, elle n'est pas représentée sur la figure 1 pour des raisons de clarté.

La figure 2 représente schématiquement en coupe selon X-X la ligne 10 d'alimentation représentée en référence avec la figure 1. Sur cette figure 2, les épaisseurs des éléments représentés sont accentuées pour des raisons de clarté. En pratique, les conducteurs 12a, 12b, la première bande 14 plane, la deuxième bande 18 plane et les bandelettes 16a, 16b de protections ont généralement une épaisseur inférieure à 0,5 mm, et la ligne 10 d'alimentation a une épaisseur totale inférieure à 1 mm pour une largeur supérieure à 8 mm.

La deuxième bande 18 plane est visible sur cette figure 2, et forme avec la première bande 14 plane un revêtement isolant prenant en sandwich les conducteurs 12a, 12b et les bandelettes 16a, 16b de protection. Sur la figure 2, la deuxième bande 18 plane est légèrement courbée du fait de la présence des conducteurs 12a, 12b et des bandelettes 16a, 16b de protection formant deux excroissances sur la première bande 14 plane. En pratique, ces excroissances ont une épaisseur faible par rapport à la largeur de la deuxième bande 18 plane, et la courbure est donc négligeable.

La deuxième bande 18 plane peut être opaque ou translucide, selon l'utilisation visée. Dans un mode de réalisation où la deuxième bande 18 plane est transparente, les bandelettes 16a, 16b de protection sont visibles à travers la deuxième bande 18 plane, comme représenté par exemple sur les lignes d'alimentation d'un réseau d'alimentation décrit en référence avec la figure 3. La possibilité de voir la position des bandelettes 16a, 16b de protection et des conducteurs 12a, 12b permet de faciliter les interventions techniques sur la ligne telle que par exemple les découpes et la détection de défaut sur la ligne 10 d'alimentation. Les bandelettes 16a, 16b de protection peuvent en outre être colorées pour différencier les deux conducteurs qu'ils protègent.

La deuxième bande 18 plane est par exemple fixée à la première bande 14 plane et aux bandelettes 16a, 16b de protection grâce à de la colle. Les bandelettes 16a, 16b de protection permettent ainsi d'éviter que les conducteurs 12a, 12b soient en contact avec cette colle, garantissant ainsi leur efficacité électrique.

Selon un autre mode de réalisation de l'invention, la ligne 10 d'alimentation ne comprend pas de bandelette de protection. Les conducteurs 12a, 12b sont ainsi directement en contact avec la deuxième bande 18 plane.

Selon un autre mode de réalisation de l'invention, la ligne 10 d'alimentation comprend une seule bandelette de protection, suffisamment large pour recouvrir les deux conducteurs 12a, 12b.

La première bande 14 plane comprend en outre, sur une de ses faces opposée à une face où se trouvent les conducteurs 12a, 12b, une couche 19 adhésive permettant de coller la ligne 10 d'alimentation sur un support. De préférence, cette couche 19 adhésive est repositionnable, de façon à ce que la ligne 10 d'alimentation soit repositionnable permettant ainsi une grande flexibilité d'installation.

La ligne d'alimentation est ainsi fabriquée selon le procédé suivant :
- les rubans plats en aluminium formant les conducteurs 12a, 12b sont déposés sur la première bande 14 plane,
- les conducteurs 12a, 12b sont recouverts par les bandelettes 16a, 16b de protection,
- les conducteurs 12a, 12b et les bandelettes 16a, 16b de protection sont pris en sandwich par le première bande 14 plane et la deuxième bande 18 plane,
- la couche 19 adhésive est fixée sur la première bande 14 plane.

La figure 3 représente schématiquement un réseau 20 d'alimentation selon un mode de réalisation de l'invention.

Le réseau 20 d'alimentation comprend deux prises 21a, 21b électriques de type femelle, reliées à une source 22 d'alimentation par le biais de lignes 10a, 10b, 10c, 10d d'alimentation selon le mode de réalisation de l'invention décrit en référence aux figures 1 et 2. Pour permettre l'alimentation de deux prises 21a, 21b électriques par une seule source 22 d'alimentation, le réseau 20 d'alimentation comprend en outre un boitier 24 de dérivation. Le réseau 20 d'alimentation comprend aussi un boitier 26 de contact permettant de relier deux lignes 10c, 10d d'alimentation formant un angle droit. La source 22 d'alimentation est par exemple une source autonome, ou bien est reliée au réseau central d'un logement. Le boitier 24 de dérivation, le boitier 26 de contact et les prises 21a, 21b électriques sont spécifiquement adaptées pour la connexion avec la ligne de transmission.

Les prises 21a, 21b électriques, la source 22 d'alimentation, les lignes 10a, 10b, 10c, 10d d'alimentation et les boitiers 24, 26 sont disposés sur un support 28, par exemple un mur ou un meuble.

De préférence, les prises 21a, 21b électriques et les boitiers 24, 26 sont chacun fixés au support 28 par un adhésif repositionnable (non représenté), et la couche adhésive des lignes 10a, 10b, 10c, 10d d'alimentation est repositionnable. Ainsi, les éléments du réseau 20 d'alimentation peuvent être facilement déplacés afin de former différentes configurations du réseau 20 d'alimentation. En outre, d'autres boitiers de dérivation, boitiers de contact, lignes d'alimentation et prise électrique peuvent être facilement ajoutés, retirés ou déplacés en fonction des besoins.

La figure 3 représente également, relié à la source 22 d'alimentation, un câble 30 cylindrique selon l'art antérieur. Le câble 30 est maintenu au support par une attache 32, difficilement détachable, et le câble 30 n'est pas totalement en contact du support ce qui entraine des risques d'arrachage. La ligne 10 d'alimentation selon l'invention est donc plus avantageuse que le câble 30 de l'art antérieur.

## Revendications

1. Ligne d'alimentation électrique, comprenant :
- deux conducteurs (12a, 12b),
- un revêtement isolant, protégeant les conducteurs (12a, 12b),
- les conducteurs (12a, 12b) sont chacun formés d'un ruban plat en aluminium,
- le revêtement isolant est formé d'une première bande (14) plane et d'une deuxième bande (18) plane, la première bande (14) plane et la deuxième bande (18) plane prenant en sandwich les conducteurs (12a, 12b),
- la première bande (14) plane comprend en outre une couche (19) adhésive de sorte à pouvoir coller la ligne d'alimentation sur un support (28),
**caractérisée en ce qu'**elle comprend au moins une bandelette (16a, 16b) de protection, disposée entre chaque conducteur (12a, 12b) et la deuxième bande (18) plane dudit revêtement isolant.

2. Ligne d'alimentation selon la revendication 1, **caractérisée en ce qu'**elle comprend une bandelette (16a, 16b) de protection par conducteur (12a, 12b), chaque bandelette (16a, 16b) étant disposée entre un conducteur (12a, 12b) et la deuxième bande (18) plane et étant de même largeur que ce conducteur (12a, 12b).

3. Ligne d'alimentation selon l'une des revendications 1 à 2, **caractérisée en ce que** la couche (19) adhésive est une couche adhésive repositionnable.

4. Ligne d'alimentation selon l'une des revendications 1 à 3, **caractérisée en ce que** la deuxième bande (18) plane est translucide.

5. Réseau d'alimentation électrique, **caractérisé en ce qu'**il comprend au moins une ligne (10) d'alimentation selon l'une des revendications 1 à 4 reliée d'une part à une source (22) d'alimentation électrique et d'autre part à une prise (21a, 21b) électrique.

6. Procédé de fabrication d'une ligne (10) d'alimentation électrique, **caractérisé en ce qu'**il comprend :
- une étape de dépôt de rubans plats en aluminium sur une première bande (14) plane, lesdits rubans plats formant ainsi deux conducteurs (12a, 12b),
- une étape de recouvrement des conducteurs (12a, 12b) par au moins une bandelette (16a, 16b) de protection,
- une étape de prise en sandwich des deux conducteurs (12a, 12b) et de chaque bandelette (16a, 16b) par la première bande (14) plane et une deuxième bande (18) plane, la première bande (14) plane et la deuxième bande (18) plane formant ainsi un revêtement isolant.

## Patentansprüche

1. Elektrische Versorgungsleitung, umfassend:
- zwei Leiter (12a, 12b),
- eine isolierende Schutzumhüllung, welche die Leiter (12a, 12b) schützt,
- die Leiter (12a, 12b) sind je aus einem flachen Band aus Aluminium ausgebildet,
- die isolierende Schutzumhüllung ist aus einem ersten flachen Band (14) und aus einem zweite flachen Band (18) ausgebildet, wobei die Leiter (12a, 12b) zwischen dem ersten flachen Band (14) und dem zweiten flachen Band (18) sandwichartig angeordnet sind,
- das erste flachen Band (14) umfasst weiterhin eine klebende Schicht (19), um die Versorgungsleitung auf einem Träger (28) festkleben zu können,
**dadurch gekennzeichnet, dass** sie wenigstens einen Schutzstreifen (16a, 16b) umfasst, welcher zwischen jedem Leiter (12a, 12b) und dem zweiten flachen Band (18) der isolierenden Schutzumhüllung angeordnet ist.

2. Elektrische Versorgungsleitung nach Anspruch 1, **dadurch gekennzeichnet, dass** sie einen Schutzstreifen (16a, 16b) je Leiter (12a, 12b) umfasst, wobei jeder Schutzstreifen (16a, 16b) zwischen einem Leiter (12a, 12b) und dem zweiten flachen Band (18) angeordnet ist und die gleiche Breite wie dieser Leiter (12a, 12b) aufweist.

3. Elektrische Versorgungsleitung nach einem der Ansprüche 1 bis 2, **dadurch gekennzeichnet, dass** die klebende Schicht (19) eine repositionierbare klebende Schicht ist.

4. Elektrische Versorgungsleitung nach einem der Ansprüche 1 bis 3, **dadurch gekennzeichnet, dass** das zweite flache Band (18) durchsichtig ist.

5. Elektrisches Versorgungsleitungsnetz, **dadurch gekennzeichnet, dass** es wenigstens eine Versorgungsleitung (10) nach einem der Ansprüche 1 bis 4 umfasst, verbunden auf der einen Seite mit einer elektrischen Versorgungsquelle (22) und auf der anderen Seite mit einer elektrischen Steckdose (21a, 21b).

6. Verfahren zur Herstellung einer elektrischen Versorgungsleitung (10), **dadurch gekennzeichnet, dass** es umfasst:
- einen Schritt zur Aufbringung flacher Bänder aus Aluminium auf ein erstes flaches Band (14), wobei die flachen Bänder so zwei Leiter (12a, 12b) bilden,
- einen Schritt zur Abdeckung der Leiter (12a, 12b) mit wenigstens einem Schutzstreifen (16a, 16b),
- einen Schritt zur sandwichartigen Anordnung der beiden Leiter (12a, 12b) und jedes Streifens (16a, 16b) zwischen dem ersten flachen Band (14) und dem zweiten flachen Band (18), wobei das erste flache Band (14) und das zweite flache Band (18) so eine isolierende Schutzumhüllung bilden.

## Claims

1. An electrical supply line, comprising:
- two conductors (12a, 12b),
- an insulating coating, protecting the conductors (12a, 12b),
- the conductors (12a, 12b) are each formed by a flat aluminium strip,
- the insulating coating is formed by a first flat band (14) and a second flat band (18), the first flat band (14) and the second flat band (18) sandwiching the conductors (12a, 12b),
- the first flat band (14) further comprises an adhesive layer (19) in order to enable the supply line to be affixed to a support (28),
**characterised in that** it comprises at least one protective tape (16a, 16b), disposed between each conductor (12a, 12b) and the second flat band (18) of said insulating coating.

2. A supply line according to claim 1, **characterised in that** it comprises one protective tape (16a, 16b) per conductor (12a, 12b), each tape (16a, 16b) being disposed between one conductor (12a, 12b) and the second flat band (18), and being of the same length as the conductor (12a, 12b).

3. A supply line according to any one of claims 1 to 2, **characterised in that** the adhesive layer (19) is a repositionable adhesive layer.

4. A supply line according to any one of claims 1 to 3, **characterised in that** the second flat band (18) is translucent.

5. An electrical supply network, **characterised in that** it comprises at least one supply line (10) as claimed in one of claims 1 to 4, one extremity thereof being connected to an electrical power source (22) and the other extremity to an electrical socket (21a, 21b).

6. A method for the manufacture of an electrical supply line (10), **characterised in that** it comprises:
- a step of depositing flat aluminium strips upon a first flat band (14), said flat strips thus forming two conductors (12a, 12b),
- a step of overlaying the conductors (12a, 12b) with at least one protective tape (16a, 16b),
- a step of sandwiching the two conductors (12a, 12b) and each tape (16a, 16b) between the first flat band (14) and a second flat band (18), the first flat band (14) and the second flat band (18) thus forming an insulating coating.
